# EUROPÄISCHE PATENTSCHRIFT

(11) **EP 1 004 520 B1**
(45) Veröffentlichungstag und Bekanntmachung des Hinweises auf die Patenterteilung: **23.07.2003**
(21) Anmeldenummer: 99123458.4
(22) Anmeldetag: 25.11.1999
(51) Int. Cl.: B65D 79/00

(54) **Vorrichtung zum Erzeugen von Schaum beim Entleeren von Getränkegefässen**
Apparatus for producing froth upon emptying of beverage containers
Dispositif pour produire de la mousse en vidant un récipient de boisson

(30) Priorität: 27.11.1998 DE 29821219 U
(43) Veröffentlichungstag der Anmeldung: 31.05.2000
(73) Patentinhaber: RPC Bramlage GmbH, 49393 Lohne (DE)
(72) Erfinder: Petzold, Werner, 49393 Lohne (DE); Schreckenberg, Bernd, 49393 Lohne (DE)
(74) Vertreter: Mey, Klaus-Peter, Dr.-Ing. Dipl.-Wirtsch.-Ing.

(56) Entgegenhaltungen:
- WO-A-93/15973
- WO-A-97/00214
- US-A- 5 780 083

## Beschreibung

Die Erfindung betrifft eine Vorrichtung zum Erzeugen von Schaum beim Entleeren von Getränkegefäßen, vorzugsweise von Bierflaschen oder Bierdosen.

Es ist eine Vorrichtung zum Erzeugen von Schaum beim Entleeren von Getränkegefäßen bekannt, die zum Beispiel in Bierdosen fest eingebaut ist. Sie basiert auf der Abgabe von Gas während des Ausgießens des zu verschäumenden Getränks. Eine solche Vorrichtung ist aufwendig und für den Einbau in Glasgefäßen ungeeignet.

In der WO 97/00214 A wird eine schaumbildungsfördernde Vorrichtung beschrieben, die innerhalb eines teilweise mit Flüssigkeit gefüllten Druckflüssigkeitsbehälters angeordnet ist und einen Hohlraum und zwei Durchlasseinrichtungen aufweist. Über die offenen Enden der Durchlasseinrichtungen steht der Hohlraum der Vorrichtung mit dem Innenraum des Druckflüssigkeitsbehälters in Verbindung. Dabei bildet eine der Durchlasseinrichtungen einen Gaseinlasskanal zum Einlassen von Druckgas aus dem Kopfraum des Druckflüssigkeitsbehälters in den Hohlraum und die andere Durchflusseinrichtung einen Gasauslass zum Ablassen von Druckgas in die die Vorrichtung umgebende Flüssigkeit.

Aus der US-A-5,780,083 ist ein Behälter für kohlesäurehaltige Getränke bekannt mit einem hohlen Einsatz, der innerhalb des Behälters auf dem Getränk schwimmt. Der hohle Einsatz, der eine Vorrichtung gemäß dem Oberbegriff des Anspruchs 1 bildet, besteht aus zwei Einsatzteilen, die über eine umlaufende Nut-Feder-Verbindung gasdicht miteinander verrastet sind. Gegeneinander versetzt angeordnet besitzen die Einsatzteile jeweils ein Öffnungsmittel, wovon eines so angeordnet ist, dass es den Eintritt des Gases in den Einsatz aus dem Freiraum oberhalb des Getränkes ermöglicht und das andere Öffnungsmittel so angeordnet ist, dass es Gas aus dem Einsatz in das Getränk hineinspritzt. Eines der Öffnungsmittel ist dabei mit einem Einwegventil versehen, während das andere Öffnungsmittel ein kleines Loch ist.

Der Erfindung liegt die Aufgabe zugrunde, eine Vorrichtung zum Erzeugen von Schaum beim Entleeren von Getränkegefäßen zu schaffen, die einfach in Herstellung und Handhabung ist und die für die Anwendung in normalen Bierflaschen und Bierdosen geeignet ist.

Die Aufgabe wird durch eine Vorrichtung mit den kennzeichnenden Merkmalen des Anspruchs 1 gelöst, wobei die Vorrichtung ein mit Gas gefüllter Behälter ist, der in Bierflaschen oder Bierdosen einbringbar ist und der eine Öffnung aufweist. Diese Vorrichtung eignet sich für alle normalen Bierflaschen und Bierdosen und kann in diese ohne Änderung derselben eingebracht werden, wodurch bei deren Entleerung die gewünschte Wirkung erzielt wird. Durch die Öffnung im mit Gas gefüllten Behälter tritt beim Befüllen und nach Schließen der Flaschen und Dosen Trinkflüssigkeit ein, so dass der Gasdruck im Behälter auf den Druck in der Flasche oder Dose ansteigt.

Die Gasfüllung im Behälter kann aus Luft bestehen, wodurch dessen Handhabung besonders einfach ist. Aus Gründen der Haltbarkeit des Flaschen- oder Doseninhalts kann es aber auch zweckmäßig oder notwendig sein, den Behälter mit einem Inertgas, wie Kohlendioxyd oder Stickstoff bzw. auch Edelgasen wie Argon oder Helium zu füllen.

Beim öffnen der Flaschen und Dosen sinkt deren Innendruck, was ein Ausströmen der Gasfüllung des Behälters verursacht. Dadurch wird die Getränkeflüssigkeit verschäumt, was beim Bier zu der gewünschten Schaumkrone im Bierglas führt.

Es ist von Vorteil, dass die Öffnung im Behälter einen Durchmesser von vorzugsweise 0,2 bis 0,4 mm aufweist. Dieser Durchmesserbereich der Öffnung bietet Gewähr gegen deren Verstopfung und bewirkt andererseits ein nur allmähliches Ausströmen des Gasinhaltes des Behälters in die Trinkflüssigkeit und damit deren Verschäumung über einen längeren Zeitraum. Der gewählte Durchmesserbereich trägt auch unterschiedlichen Größen des Behälters Rechnung.

Wenn der Behälter aus vorzugsweise elastisch verformbaren Kunststoff besteht, lässt er sich durch Spritzgießen einfach herstellen und erfordert keinerlei Nacharbeit. Außerdem erfüllt er hohe Anforderungen bezüglich Sauberkeit und Hygiene.

Der elastisch verformbare Kunststoff bietet außerdem den Vorteil, dass der Behälter während des Einbringens in die Bierflasche oder Bierdose elastisch verformt werden darf, da er anschließend wieder seine ursprüngliche Form annimmt.

Es ist zweckmäßig, dass der Querschnitt des Behälters größer als der Querschnitt der Ausgussöffnung von Bierflaschen und Bierdosen ist. Dadurch wird erreicht, dass der Behälter nur mit Nachdruck in das Getränkegefäß einführbar ist und somit beim Ausgießen des Getränks nicht versehentlich mit ausgegossen werden kann. Außerdem wird erreicht, dass der Behälter beim Regenerieren seiner ursprünglichen Form aus dem zumindest überwiegend mit Gas gefülltem Getränkegefäß Gas aufnimmt, das zur Verschäumung des Getränkes zur Verfügung steht.

Da das Unterteil einen vorzugsweise flachen Boden mit einer gegenüber der Behälterwand vergrößerten Dicke aufweist, liegt der Boden des schwimmenden Behälters aus Gewichts- bzw. Schwerpunktsgründen immer unter dem Flüssigkeitsspiegel.

Es ist weiterhin von Vorteil, dass im Mittenbereich des Bodens auf dessen Innenseite ein Rohr rechtwinklig angeformt ist, das mit Abstand bis zum verrasteten Oberteil reicht und dass dessen freies Ende einen Deckel aufweist, in dem die Öffnung angeordnet ist. Das im Behälter befindliche Gas tritt bei einer Druckabsenkung im Getränkegefäß durch die Öffnung des Deckels in das Rohr und gelangt so in das Getränk, das auf diese Weise verschäumt wird.

Da das Rohr im Behälter fast bis zur Innenseite des Oberteils reicht, durchragt es die Flüssigkeit, die beim Aufladen des Behälters in diesen eingedrungen ist. Dabei kommt der natürliche Umstand zu Hilfe, dass der Spiegel der Trinkflüssigkeit innerhalb wie außerhalb des Behälters und natürlich auch der Behälter selbst in den Getränkegefäßen immer horizontal liegen. Deshalb tritt beim Entladen des Behälters nur Gas aus der in den Deckel des Rohres befindlichen öffnung in die Trinkflüssigkeit aus. Da im Boden eine sich nach außen erweiternde andere Öffnung vorgesehen ist, die in Strömungsverbindung mit dem Rohr steht, breitet sich das ausströmende Gas kegelförmig aus und erfasst dadurch einen großen Teil der Trinkflüssigkeit in dem Getränkegefäß.

Durch die erfindungsgemäße Anordnung des Rohres und der öffnung sowie der anderen Öffnung im Boden ist ein hinterschneidungsfreies Spritzgießen des Unterteils ermöglicht.

Wenn der Behälter vorzugsweise walzenförmig oder in etwa walzenförmig ausgebildet ist und abgerundete Enden aufweist, ist er zum Einführen in den Flaschenhals einer Bierflasche besonders geeignet.

Es sind auch Behälter mit z. B. dreieckigen, quadratischen oder polygonen Querschnitten denkbar, die alle mit Nachdruck in die Getränkegefäße einführbar sind. Die Länge der Behälter richtet sich nach dem Volumen der Getränkegefäße und dem Grad der gewünschten Verschäumung.

Weitere Merkmale der Erfindung ergeben sich aus den Ansprüchen, der nachfolgenden Beschreibung und der Zeichnung, in der ein Ausführungsbeispiel der Erfindung schematisch dargestellt ist.

Es zeigen:
- Fig. 1: einen Längsschnitt durch den Behälter mit Schnittangaben,
- Fig. 2: einen Querschnitt A-A durch den Behälter nach Fig. 1,
- Fig. 3: einen Querschnitt B-B durch den Behälter nach Fig. 1,
- Fig. 4: eine Draufsicht auf die Innenseite eines Unterteils und eines Oberteils des Behälters.

Figur 1 zeigt einen Querschnitt durch einen Behälter 1, der ein Unterteil 2 und ein Oberteil 3 aufweist, die aus elastisch verformbarem Kunststoff hergestellt sind. Das Unterteil 2 weist eine umlaufende Nut 4 mit einer umlaufenden Rastnase 5 auf, das Oberteil 3 eine umlaufende Feder 6 mit einer umlaufenden Rastnut 7, mit deren Hilfe das Unterteil 2 und das Oberteil 3 verrastbar sind.

Das Unterteil 2 besitzt einen flachen Boden 8, dessen Dicke größer als die der Behälterwand 9 ist. Dadurch Liegt der Behälter 1 beim Schwimmen immer mit dem Boden zu unterst in der Flüssigkeit bzw. im Getränk. Im Mittenbereich des Bodens 8 auf dessen Innenseite 10 ist ein Rohr 11 rechtwinklig angeformt, das mit Abstand bis zum verrasteten Oberteil 3 reicht. Das freie Ende des Rohres 11 ist durch einen Deckel 12 verschlossen, in dem sich eine Öffnung 13 befindet. Diese besitzt je nach Volumen des Behälters 1 einen Durchmesser von 0,2 bis 0,4 mm. Das am Boden 8 angeformte Ende des Rohres 11 ist über eine sich erweiternde andere Öffnung 14 im Boden 8 mit der Umgebung verbunden.

Figur 2 stellt einen Querschnitt A-A durch den Behälter 1 nach Figur 1 dar, mit dessen Rohr 11 nebst Deckel 12, der Öffnung 13 und der anderen Öffnung 14, während Figur 3 einen Querschnitt B-B durch den Behälter 1 zeigt, mit dem Rohr 11 in Seitenansicht.

Die Figuren 2 und 3 verdeutlichen die walzenförmige Grundform des Behälters 1, während Figur 1 die abgerundeten Enden 15 des Behälters 1 zeigt. Alle drei Figuren lassen den Dickenunterschied zwischen dem Boden 8 und der Behälterwand 9 und die umlaufende Nut 4 sowie die Feder 6 erkennen.

In Figur 4 ist eine Draufsicht auf die Innenseite des Unterteils 2 und des Oberteils 3 dargestellt, mit der umlaufenden Nut 4 im Unterteil 2 und der umlaufenden Feder 6 im Oberteil 3. Beide Teile 2, 3 sind durch ein scharnierartiges Verbindungsteil 16 einstückig ausgebildet. Im Mittenbereich des Unterteils 2 ist der Deckel 12 erkennbar.

Die erfindungsgemäße Vorrichtung funktioniert folgendermaßen:

Der aus dem Unterteil 2 und dem Oberteil 3 bestehende Behälter 1 wird durch Zusammenklappen um das scharnierartige Verbindungsteil 16 und durch Einstecken der umlaufenden Feder 6 in die umlaufende Nut 4 mit gleichzeitigem Verrasten der umlaufenden Rastnase 5 in der umlaufenden Rastnut 7 komplettiert. Der im Regelfall mit Luft gefüllte Behälter 1 kann dann zum Beispiel in eine zu füllende Bierflasche gesteckt werden. Der Durchmesser des Behälters 1 ist so groß gewählt, dass er nur durch Leichte Verformung durch den Flaschenhals in die Bierflasche gelangen kann. Da der Behälter 1 aus elastisch verformbaren Kunststoff besteht, nimmt er im Inneren der Bierflasche sofort seine ursprüngliche Form wieder an. Dadurch kann er nicht mehr aus der Bierflasche herausfallen. Das Einbringen des Behälters 1 in die Bierflasche wird durch dessen abgerundete Enden 15 erleichtert.

Beim Befüllen der Bierflasche und nach deren Verschließen herrscht in derselben ein gegenüber der Umgebung erhöhter Druck, der in der Regel durch Kohlendioxyd erzeugt wird. Dieser Druck bewirkt ein Eindringen von Kohlendioxyd und Flüssigkeit durch die Öffnungen 14 und 13 in den Behälter 1.

Dadurch wird die Luft im Behälter 1 solange verdichtet, bis ein Druckausgleich im Flascheninnern stattgefunden hat.

Der mit Luft, Kohlendioxyd und Flüssigkeit unter Druck gefüllte Behälter 1 schwimmt bei stehender Flasche im Bereich des Flaschenhalses. Dabei ist aufgrund des verstärkten Bodens 8 und der daraus folgenden Schwerpunktlage des Behälters 1 dessen andere Öffnung 14 immer zur Flüssigkeit hin gerichtet.

Beim Entleeren der Flasche ist diese geneigt. Dann schwimmt der Behälter 1 in den Bereich des Flaschenbodens. Dadurch wird ein Verstopfen des Flaschenhalses durch den Behälter 1 verhindert.

Die beim öffnen der Flasche erfolgte Druckabsenkung im Flascheninnern bewirkt ein Ausströmen des Gasinhaltes des Behälters 1 in die Flüssigkeit und dadurch deren Verschäumen. Aufgrund des geringen Durchmessers der Öffnung 13 findet ein allmählicher Druckabbau im Innern des Behälters 1 statt, so dass der Verschäumeffekt während der gesamten Ausgießzeit wirksam bleibt.

Die Anordnung des Rohres 11 und der Öffnung 13 im Deckel 12 bewirkt ein Verbleiben der Flüssigkeit im Behälter 1. Dadurch ist dessen gesamtes Gasvolumen nur für die Verschäumung und nicht für das Austreiben der Flüssigkeit wirksam.

Die sich erweiternde andere Öffnung 14 bewirkt einen sich kegelig verbreiternden Austrittsstrahl des Gases aus dem Behälter 1. Dadurch wird ein großes Flüssigkeitsvolumen in der Bierflasche erfasst und verschäumt.

Bei wieder verschließbaren Flaschen kommt es zum erneuten Druckaufbau im Behälter 1, so dass bei einem späteren Ausgießen eines Teils oder Rests der Flüssigkeit diese ebenfalls verschäumt wird.

## Patentansprüche

1. Vorrichtung zum Erzeugen von Schaum beim Entleeren von Getränkegefäßen, vorzugsweise von Bierflaschen oder Bierdosen, bestehend aus einem in Bierflaschen oder Bierdosen einbringbaren mit Gas befüllbaren Behälter (1) mit einem Unterteil (2) und einem Oberteil (3), die über eine umlaufende Nut-Feder-Verbindung gasdicht miteinander verrastbar sind und mit im Unterteil (2) angeordneter Öffnung (13), **dadurch gekennzeichnet, dass** das Unterteil (2) und das Oberteil (3) durch ein scharnierartiges Verbindungsstück (16) miteinander verbunden sind.

2. Vorrichtung nach Anspruch 1, **dadurch gekennzeichnet, dass** im Mittenbereich des Bodens (8) des Unterteils (2) auf dessen Innenseite (10) ein Rohr (11) rechtwinklig angeformt ist, dessen freies Ende mit Abstand bis zum verrasteten Oberteil (3) reicht und einen Deckel (12) aufweist, in dem die Öffnung (13) angeordnet ist und dessen anderes Ende eine sich nach außen kegelförmig erweiternde Öffnung (14) im Boden (8) bildet.

3. Vorrichtung nach Anspruch 2, **dadurch gekennzeichnet, dass** die Öffnung (13) einen Durchmesser von vorzugsweise 0,2 bis 0,4 mm aufweist.

4. Vorrichtung nach Anspruch 1, 2 oder 3, **dadurch gekennzeichnet, dass** das Unterteil (2) einen flachen Boden (8) mit einer gegenüber der Behälterwand (9) vergrößerten Dicke aufweist.

5. Vorrichtung nach Anspruch 1, 2, 3 oder 4, **dadurch gekennzeichnet, dass** der Behälter (1) walzenförmig oder in etwa walzenförmig ausgebildet ist und abgerundete Ecken (15) aufweist.

6. Vorrichtung nach Anspruch 5, **dadurch gekennzeichnet, dass** der Behälter (1) aus elastisch verformbarem Kunststoff besteht.

7. Vorrichtung nach Anspruch 5 oder 6, **dadurch gekennzeichnet, dass** der Querschnitt des Behälters (1) etwas größer als der Querschnitt der Ausgussöffnung von Bierflaschen und Bierdosen ist.

8. Vorrichtung nach einem oder mehreren der Ansprüche 1 bis 7, **dadurch gekennzeichnet, dass** der Behälter (1) vor oder während der Befüllung der Bierflaschen oder Bierdosen in dieselben eingebracht ist.

## Claims

1. Device for producing froth during the emptying of beverage receptacles, preferably of beer bottles or beer cans, consisting of a container (1), which can be inserted in beer bottles or beer cans and filled with gas, with a lower part (2) and an upper part (3), which can be detented together in gas-tight manner by way of an encircling tongue-and-groove connection, and with an opening (13) arranged in the lower part (2), **characterised in that** the lower part (2) and the upper part (3) are connected together by a hinge-like connecting member (16).

2. Device according to claim 1, **characterised in that** a pipe (11) is integrally formed at right-angles in the centre region of the base (8) of the lower part (2) on the inner side (10) thereof, the free end of the pipe extending with a spacing up to the detented upper part (3) and having a cover (12) in which the opening (13) is arranged and the other end of the pipe forming an opening (14), which widens in cone shape towards the outside, in the base (8).

3. Device according to claim 2, **characterised in that** the opening (13) has a diameter of preferably 0.2 to 0.4 mm.

4. Device according to claim 1, 2 or 3, **characterised in that** the lower part (2) has a flat base (8) with a thickness enlarged relative to the container wall (9).

5. Device according to claim 1, 2, 3 or 4, **characterised in that** the container (1) is formed to be roller-shaped or approximately roller-shaped and has rounded comers (15).

6. Device according to claim 5, **characterised in that** the container (1) consists of resiliently deformable synthetic material.

7. Device according to claim 5 or 6, **characterised in that** the cross-section of the container (1) is slightly larger than the cross-section of the pouring opening of beer bottles and beer cans.

8. Device according to one or more of claims 1 to 7, **characterised in that** the container (1) is inserted into the beer bottles or beer cans before or during filling thereof.

## Revendications

1. Dispositif pour la production de mousse lors du vidage de récipients à boisson, de préférence de bouteilles ou de canettes de bière, constitué d'un récipient (1) pouvant être introduit dans les bouteilles ou les canettes de bière, pouvant être rempli de gaz, présentant une pièce inférieure (2) et une pièce supérieure (3), qui peuvent être encliquetées l'une avec l'autre de manière étanche aux gaz par un assemblage périphérique à languette et rainure et avec une ouverture (13) disposée dans la pièce inférieure (2), **caractérisé en ce que** la pièce inférieure (2) et la pièce supérieure (3) sont assemblées l'une avec l'autre par une pièce d'assemblage (16) de type charnière.

2. Dispositif selon la revendication 1, **caractérisé en ce qu'**on a formé dans la partie centrale du fond (8) de la pièce inférieure (2), sur son côté intérieur (10), un tuyau (11) à angle droit, dont l'extrémité libre s'étend jusqu'à une certaine distance de la pièce supérieure (3) encliquetée et qui présente un couvercle (12) dans lequel est disposée l'ouverture (13) et dont l'autre extrémité forme une ouverture (14) s'élargissant coniquement dans le fond (8).

3. Dispositif selon la revendication 2, **caractérisé en ce que** l'ouverture (13) présente un diamètre de préférence de 0,2 à 0,4 mm.

4. Dispositif selon les revendications 1, 2 ou 3, **caractérisé en ce que** la pièce inférieure (2) présente un fond plat (8) avec une épaisseur plus grosse par rapport à la paroi (9) du récipient.

5. Dispositif selon les revendications 1, 2, 3 ou 4, **caractérisé en ce que** le récipient (1) présente une forme de cylindre ou quasiment cylindrique et des coins (15) arrondis.

6. Dispositif selon la revendication 5, **caractérisé en ce que** le récipient (1) est constitué d'un matériau synthétique élastiquement déformable.

7. Dispositif selon les revendications 5 ou 6, **caractérisé en ce que** la section du récipient (1) est légèrement supérieure à la section de l'ouverture de vidage de bouteilles et de canettes de verre.

8. Dispositif selon l'une ou plusieurs des revendications 1 à 7, **caractérisé en ce que** le récipient (1) est introduit dans la bouteille ou la canette de bière avant ou pendant le remplissage de celle-ci.
